# EUROPÄISCHE PATENTSCHRIFT

(11) **EP 0 062 753 B1**
(45) Veröffentlichungstag und Bekanntmachung des Hinweises auf die Patenterteilung: **16.06.1987**
(21) Anmeldenummer: 82101630.0
(22) Anmeldetag: 03.03.1982
(51) Int. Cl.: B65H 45/103, B65H 45/20

(54) **Vorrichtung zum zickzackförmigen Falten in Schlaufen eines kontinuierlich zugeführten, flexiblen Bandes**
Device for the zig-zag loop folding of a continuously fed flexible web
Dispositif pour plier en zig-zag en fermant des boucles, des bandes flexibles alimentées de façon continue

(30) Priorität: 09.04.1981 DE 3114395
(43) Veröffentlichungstag der Anmeldung: 20.10.1982
(73) Patentinhaber: Affüpper, Hans, 42289 Wuppertal (DE)
(72) Erfinder: Affüpper, Hans, 42289 Wuppertal (DE)
(74) Vertreter: Patentanwälte Dr. Solf & Zapf

## Beschreibung

Die vorliegende Erfindung betrifft eine Vorrichtung zum zickzackförmigen Falten in Schlaufen eines kontinuierlich zugeführten, flexiblen Bandes, insbesondere Textilbandes, mit einem Legewagen, der zwei mit parallelen Achsen nebeneinander angeordnete, mittels einer Antriebsvorrichtung gleichsinnig rotierend angetriebene, einen Einführungsspalt bildende Rollen aufweist, zwischen denen das Band unter Anlage an jeweils nur eine der Rollen eingezogen und aufgrund einer zur Bandeinzugsrichtung senkrechten Hin-und Herbewegung des Legewagens gefaltet wird, wobei die Rollen jeweils in den beiden gegenüberliegenden Umkehrpunkten der Hin- und Herbewegung ihren Drehsinn derart ändern, daß aufgrund der jeweiligen Richtung der Hin- und Herbewegung des Legewagens das Band jeweils nur an derjenigen Rolle über einen Teil ihres Umfangs anliegt, deren Umfangsbewegungsrichtung im Einführungsspalt mit der Bandeinzugsrichtung übereinstimmt.

Bei einer derartigen, aus der FR-A-2 258 339 bekannten Vorrichtung wird das zu faltende Material vertikal von unten nach oben durch eine ortsfeste Legevorrichtung eingezogen und in Einzugsrichtung hinter, also oberhalb der Legevorrichtung aufgrund der Hin- und Herbewegung eines Aufnahmebehälters in diesen hinein gefaltet. In der genannten Druckschrift ist jedoch die Möglichkeit einer kinematischen Umkehr, d. h. der Hin- und Herbewegung der Legevorrichtung bei ortsfestem Aufnahmebehälter, ausdrücklich erwähnt. Die Legevorrichtung besteht aus zwei Legebändern, die jeweils über zwei Walzen laufen. Die Drehachsen der Walzen liegen in einer zur Verschieberichtung des Aufnahmebehälters parallelen Ebene. Bedingt durch die vertikal nach oben zu transportierende Ware sind zusätzliche Transportwalzen erforderlich. Insbesondere bei stark dehnbaren, elastischen Waren is es jedoch bei der bekannten Vorrichtung nicht ausgeschlossen, daß sich die Ware in einer zu den Achsen der Walzen parallelen Richtung zwischen den Walzen bzw. den Legebändern hin- und herbewegt oder sogar ganz « herauswandert », so daß die Schlaufen der gefalteten Ware nicht genau deckend übereinander liegen. Ferner hat die bekannte Vorrichtung den Nachteil, daß sie nur durch den Austausch der Walzen und/oder der Legebänder an unterschiedliche Warenbreiten angepaßt werden kann.

Der vorliegenden Erfindung liegt daher die Aufgabe zugrunde, die bekannte Vorrichtung derart zu verbessern, daß eine gleichmäßig gute Legequalität erreicht wird, wobei vorzugsweise eine einfache Anpassung an unterschiedliche Bandbreiten gegeben sein soll.

Erfindungsgemäß wird dies dadurch erreicht, daß Bremsmittel zur Beaufschlagung der Längskanten des Bandes vor dem Falten vorgesehen sind, die den Einführungsspalt auf beiden Stirnseiten der Rollen begrenzen, wobei vorzugsweise die Bremsmittel zur Anpassung an unterschiedliche Bandbreiten verstellbar ausgebildet sind. Durch die beidseitige Begrenzung des Einführungsspaltes zwischen den Rollen ist vorteilhafterweise jegliches « Herauslaufen des Bandes ausgeschlossen. Durch die vorteilhafte Ausgestaltung der erfindungsgemäßen Vorrichtung können alle Bander, deren Breite innerhalb des Bereichs der Verstellbarkeit der Bremsmittel liegt, mit gleichbleibend guter Legequalität in Schlaufen gelegt werden. Die Schlaufenbildung ist absolut gleichmäßig mit äußerst geringen Abweichungen in der Schlaufenlänge und -breite, so daß die Schlaufenumkehrpunkte praktisch auf zwei Geraden liegen, die parallel zur Schlaufenmitte verlaufen.

Weitere vorteilhafte Ausgestaltungsmerkmale der Erfindung sind in den Unteransprüchen enthalten.

Anhand des in den beiliegenden Zeichnungen dargestellten Ausführungsbeispieles der Erfindung wird diese nun näher erläutert. Es zeigen :
Figur 1 eine perspektivische Teilansicht einer erfindungsgemäßen Vorrichtung,
Figur 2 eine Prinzipansicht zur Darstellung des Legevorgangs mittels der erfindungsgemäßen Vorrichtung,
Figur 3 eine Ansicht von oben auf die Vorrichtung gemäß Fig. 1,
Figur 4 einen Schnitt entlang der Schnittlinie IV-IV in Fig. 3,
Figur 5 eine Ansicht gemäß der Schnittlinie V-V in Fig. 4,
Figur 6 eine Ansicht gemäß der Schnittlinie VI-VI in Fig. 4,
Figur 7 eine Teilansicht gemäß der Schnittlinie VII-VII in Fig. 4,
Figur 8 eine Ansicht gemäß der Schnittlinie VIII-VIII in Fig. 7.

Wie sich aus Fig. 1 ergibt, besteht eine erfindungsgemäße Vorrichtung 10 aus einer Tischplatte 11, die als Auflage dient. Die Tischplatte 11 ist auf einem Ständer bzw. Gestell 12 befestigt. Oberhalb der Tischplatte 11 ist ein Legewagen 13 senkrecht zur Einlaufrichtung X eines Bandes 9. siehe Fig. 2 und 3, hin und her verschiebbar angeordnet, siehe Pfeile Y in Fig. 3. Der Legewagen 13 ist in einem Führungsgestänge 14 über der Tischplatte 11 entsprechend seiner vorgesehenen Verschiebbarkeit geführt. Dabei erfolgt die Verschiebung nur in einer zur Einzugsrichtung des Bandes 9 senkrechten Ebene. Das Führungsgestänge 14 ist jeweils mit seinen beiden Enden in heb- und senkbaren Böcken 15 befestigt. Diese Böcke 15 stehen jeweils auf einer Platte 7 mit Gewindebohrungen 8, durch die Verstellspindeln 16 verlaufen. Diese Verstellspindeln 16 sind in Lagerplatten 6, die am Gestell 12 befestigt sind, drehbar gelagert. Die Verstellspindeln 16 weisen am unteren Ende jeweils ein Antriebsrad, im dargestellten Beispiel ein Kettenrad 17 auf, die über eine Kette 18 gemeinsam angetrieben werden. Hierdurch ist eine gleichmäßige Verstellung der Verstellspindeln 16 möglich. Der Antrieb der Kettenräder 17 erfolgt derart, daß mit der dadurch hervorgerufenen Drehung der Spindeln 16 die Platten 8 und die Böcke 15 kontinuierlich angehoben oder abgesenkt werden können. Der Antrieb der Kette 18 kann motorisch erfolgen oder von Hand, wozu dann am oberen Ende einer der Spindeln 16 ein Handknauf 5 befestigt ist.

Der Legewagen 13 weist zwei parallele, zueinander um eine senkrechte Achse drehbar gelagerte Rollen 4 auf. Zwischen den beiden Umfangsflächen der Rollen 4 befindet sich ein senkrechter Führungsspalt für das zu legende Band 9, siehe Fig. 2 und 3, in den das Band in Pfeilrichtung X einläuft. Das Band 9 befindet sich dabei in vertikaler, d. h. aufrechter Stellung. Der Spalt zwischen den Umfangsflächen der Rollen 4 ist derart bemessen, daß eine Reibungsmitnahme des Bandes 9 durch die Umfangsfläche jeweils einer der beiden Rollen 4 erfolgt, siehe auch Fig. 5. Die beiden Rollen sind gleichsinnig angetrieben, wobei der Drehsinn jeweils abhängig ist von der Verschieberichtung des Wagens 13.

Diese Abhängigkeit ist in den Fig. 2 und 3 dargestellt, wonach bei der Verschiebung des Wagens nach links, siehe durchgezogenen Pfeil Y, die Rollen 4 rechts herum drehen, entsprechend dem durchgezogenen Pfeil W, und bei einer Verschiebung nach rechts, entsprechend dem gestrichelten Pfeil Y, die Rollen links herum drehen, entsprechend dem gestrichelten Pfeil W. Wie sich aus Fig. 3 und 5 ergibt, wird das Band 9 jeweils von der in Verschieberichtung hinteren Rolle 4, gegen die es anliegt, eingezogen und weiter transportiert, d. h. herausgedrückt. Durch den vorstehend beschriebenen Antrieb und die Verschiebung der Rolle 4 wird eine Bandlegung des Bandes 9 in regelmäßigen Schlaufen 9a erreicht, wie dies in den Fig. 2 und 3 verdeutlicht ist. Die Änderung der Drehrichtung W der Rollen 4 erfolgt jeweils am Umkehrpunkt der Verschiebebewegung des Wagens 13. Mittels der Erfindung wird eine absolut gleichmäßige Schlaufenbildung mit nur geringen Abweichungen in der Schlaufenlänge und Breite erreicht, so daß die Schlaufenumkehrpunkte praktisch auf derselben Geraden parallel zur Schlaufenmitte liegen. Weiterhin sind oberhalb und unterhalb der Rollen über die gesamte Länge des Verschiebungswegs Reibungsleisten 44 mit Reibungsflächen angeordnet, die bremsend auf den Bandausstoß wirken, so daß, wie in Fig. 5 dargestellt, das Band 9 nach Durchtritt durch den Rollenspalt sich etwas aufwirft. Die obere Reibungsleiste 44 ist an der Unterseite einer Druckleiste 43 ausgebildet. Hierbei ist eine Zuordnung der Rollenumfangsflächen zu den Reibungsflächen der Reibungsleisten 44 derart, daß die Reibungsleistenvorderkante tangential den Rollenumfang berührt. Vorzugsweise reichen die Rollen jedoch bis zur Mittellinie der Reibungsleisten. Die Breite der Reibungsflächen der Reibungsleisten ist vorzugsweise 10 bis 12 mm.

Im dargestellten Ausführungsbeispiel ist eine bevorzugte Ausführungsform dargestellt. bei der die Rollen 4 in der Breite ihrer Umfangsfläche veränderbar ausgebildet sind. Dies ist für die Anpassung an unterschiedliche Bandbreiten zweckmäßig. Hierzu sind die Rollen 4 als sogenannte Stangenrollen ausgebildet. Diese bestehen aus einer unteren festen Scheibe 30, an deren Umfang etwas nach innen versetzt in gleichmäßigem gegenseitigem Abstand vorzugsweise fünf senkrechte Stangen 31 fest angeordnet sind. Dabei liegen die Mittelpunkte der im Querschnitt runden Stangen auf einer konzentrischen kreisförmigen Scheibe 30. Oberhalb der festen Scheibe 30 sind zwei weitere gleich große Scheiben 28. 29 auf den Stangen 31 angeordnet. Von diesen Scheiben ist die mittlere Scheibe 29 auf den Stangen 31 nach oben und unten verschiebbar befestigt. Die drei Scheiben 28. 29. 30 sind somit koaxial zueinander angeordnet. Die Scheiben 28, 29 sind in ihrem gegenseitigen Abstand nicht veränderbar, und durch deren Mitte verläuft eine Stange 32, die an der mittleren Scheibe 29 befestigt ist und durch eine Bohrung der Scheibe 28 verläuft. Die Stange 32 ist mit ihrem oberen Ende an einem Führungskörper 3 des Legewagens 13 befestigt, wobei der Führungskörper 3 auf dem Führungsgestänge 14 verschiebbar ist, indem er z. B. Gleitbuchsen aufweist, durch die das Führungsgestänge 14 verläuft. Indem nun, wie anfangs beschrieben, die Verstellspindeln 16 das Führungsgestänge nach unten bzw. oben verschieben, erfolgt gleichzeitig durch die starre Verbindung des Führungsgestänges 14 mit der Scheibe 29 über die Stange 32 ein Anheben bzw. Absenken der Scheibe 29 gegenüber der Scheibe 30. Die Umfangsflächen der Scheiben 29, 30 stellen die Anlage- bzw. Mitnahmeflächen für das Band 9 dar, siehe Fig. 2, so daß damit eine Anpassung der wirksamen Mitnahmeflächen an die jeweilige Bandbreite möglich ist, und zwar für beide Rollen 4 gleichzeitig um dasselbe Maß.

Unmittelbar oberhalb der mittleren Scheibe 29 ist eine Begrenzungsplatte 35 angeordnet, die den Spalt zwischen den beiden Rollen 4 nach oben verschließt und ein Herauswandern des Bandes verhindert. Diese Begrenzungsplatte 35 ist zusammen mit den Scheiben 29 in der Höhe verstellbar, wozu sie an einer senkrechten Stange 33 an deren unterem Ende befestigt ist, die mit ihrem oberen Ende mit dem Führungskörper 3 verbunden ist, so daß die Begrenzungsplatte 35 dieselbe Auf- und Abbewegung durchführt wie die Scheiben 29. Unmittelbar vor dem von den Rollen 4 gebildeten Spalt sind zwei parallele, senkrechte Führungsstangen 34 angeordnet, zwischen denen das Band 9 in den Rollenspalt eingeführt wird. Die Führungsstangen 34 verlaufen durch die Begrenzungsplatte 35. die somit auf den Stangen 34 verschiebbar angeordnet ist. Wie sich insbesondere aus Fig. 8 ergibt, ist die Begrenzungsplatte 35 an ihren Seiten konkav entsprechend der von den Stangen 31 bei der Drehung der Rollen 4 beschriebenen Kreisbahn ausgebildet und ist etwas länger bemessen als der Radius der Rollen 4, so daß der sich nach außen entsprechend der Umfangsfläche der Rollen 4 erweiternde Rollenspalt mehr als zur Hälfte seiner Länge von oben abgedeckt ist.

Aufgrund der Ausbildung der Rollen 4 als Stangenrollen ist die obere Druckleiste 43 verzahnt. Die Anzahl der Zähne ist abhängig von der Stangenzahl der Stangenrollen und deren Umfangsgeschwindigkeit. Die Zähne der Druckleiste 43 ragen etwa bis kurz vor die Rollenmitte und sind an ihren Kanten vorzugsweise abgerundet und verjüngen sich zur Spitze hin an ihrer Unterseite. Dabei sind die Zähne derart ausgebildet, daß die Stangenrollen mit Spiel in ihnen ablaufen. Da die Druckleiste 43 jeweils mit ihren Enden an den Platten 7 befestigt ist, hebt und senkt sich die Druckleiste 43 zusammen mit den Scheiben 29. Wie sich aus den Fig. 1 und 4 ergibt, ist die Druckleiste 43 unmittelbar über den Scheiben 29 angeordnet.

Der Antrieb des Legewagens 13 für seine Hin-und Herbewegung senkrecht zur Einzugsrichtung X des Bandes 9 erfolgt mit einem Kettenantrieb aus Kettenrädern 23, 24 und einer Kette 25. Von den Kettenrädern 23, 24 wird das Rad 23 über einen Riemenantrieb aus Riemenscheiben 21, 22 und einem Keilriemen 20 angetrieben. Die Riemenscheibe 21 sitzt auf der Antriebswelle eines Motors 19, und die Riemenscheibe 22 ist über eine Welle mit dem Kettenrad 23 verbunden, siehe Fig. 1 und 4. Mit der Kette 25 ist ein Mitnehmer 26 kraftschlüssig über einen an der Kette 25 befestigten Mitnehmerbolzen 42 verbunden. Dieser Mitnehmerbolzen 42 ist in einer auf der Unterseite des Mitnehmers 26 ausgebildeten Führungsnut 41 hin und her verschiebbar geführt. Der Mitnehmer 26 ist senkrecht zu den beiden Trumen der Kette 25 ausgerichtet, und die Führungsnut 41 hat eine Länge, die dem Abstand der Außenkanten der beiden Trume entspricht. Der Mitnehmer 26 besteht aus einem U-Profil, das von einer Platte 36 oben abgeschlossen ist. An der Unterseite der Platte 36 sind vor und hinter dem Mitnehmer 26 Laufräderpaare 38 angeordnet, die in einer Führungsschiene 37 geführt sind. Diese Führungsschiene 37 verläuft unterhalb der Platte 11 parallel zum Führungsgestänge 14 und ist mit dem Gestell 12 endseitig verbunden. Wie sich aus Fig. 4 ergibt, wird die Führungsschiene 37 von dem Mitnehmer 26 mittig umschlossen. In der Platte 36 sind Achsen 2 drehbar gelagert, an deren oberen Ende die Rollen 4 bzw. deren untere Scheiben 30 befestigt sind. Die Platte 11 hat, um die Hin- und Herbewegung des Legewagens 13 zu ermöglichen, einen Schlitz 45, durch den die Achsen 2 verlaufen. Die Führungsstangen 34 sind ebenfalls auf der Platte 36 befestigt und verlaufen durch einen zweiten Schlitz 46 in der Platte 11 parallel zum Schlitz 45. Der Mitnehmer 26, die Platte 36 mit den Rädern 38 bilden zusammen das Unterteil 27 des Legewagens 13. Unterhalb der Platte 11 sind auf den Achsen 2 der Rollen 4 Zahnritzel 40 befestigt, siehe Fig. 4 und 7. Diese Ritzel 40 kämmen mit einer Zahnstange 39, die an der Unterseite der Platte 11 befestigt ist und parallel zu dem Schlitz 45 verläuft. Der aus den Ritzeln 40 und der Zahnstange 39 gebildete Zahnstangenantrieb bewirkt die gleichsinnige Drehung der Rollen 4, wobei die Drehrichtung jeweils abhängig ist von der Verschieberichtung des Legewagens. Aufgrund des Zahnstangenantriebs der Rollen 4 ergibt sich kein Schlupf beim Anlauf der Rollen 4, so daß eine gleichförmige Zahnteilung in der Druckleiste 43 vorhanden sein kann. Der Eingriff der Stangenrollen in die Zähne der Druckleiste 43 ergibt sich aus Fig. 8.

## Patentansprüche

1. Vorrichtung zum zickzackförmigen Falten in Schlaufen eines kontinuierlich zugeführten flexiblen Bandes (9), insbesondere Textilbandes. mit einem Legewagen (13), der zwei mit parallelen Achsen nebeneinander angeordnete, mittels einer Antriebsvorrichtung gleichsinnig rotierend angetriebene, einen Einführungsspalt bildende Rollen (4) aufweist, zwischen denen das Band (9) unter Anlage an jeweils nur eine der Rollen (4) eingezogen und aufgrund einer zur Bandeinzugsrichtung senkrechten Hin- und Herbewegung des Legewagens (13) gefaltet wird, wobei die Rollen (4) jeweils in den beiden gegenüberliegenden Umkehrpunkten der Hin- und Herbewegung ihren Drehsinn derart ändern, daß aufgrund der jeweiligen Richtung der Hin- und Herbewegung des Legewagens (13) das Band (9) jeweils nur an derjenigen Rolle (4) über einen Teil ihres Umfangs anliegt, deren Umfangsbewegungsrichtung im Einführungsspalt mit der Bandeinzugsrichtung übereinstimmt, dadurch gekennzeichnet, daß Bremsmittel (43, 44) zur Beaufschlagung der Längskanten des Bandes (9) vor dem Falten vorgesehen sind, die den Einführungsspalt auf beiden Stirnseiten der Rollen (4) begrenzen, wobei vorzugsweise die Bremsmittel (43, 44) zur Anpassung an unterschiedliche Bandbreiten verstellbar ausgebildet sind.

2. Vorrichtung nach Anspruch 1, dadurch gekennzeichnet, daß der Legewagen (13) oberhalb einer auf einem Gestell (12) befestigten Platte (11) gelagert ist.

3. Vorrichtung nach Anspruch 2, dadurch gekennzeichnet, daß die Antriebsvorrichtung der Rollen (4) aus einem Zahnstangenantrieb (39, 40) besteht, und daß die Zahnstange (39) parallel zur Verschieberichtung verlaufend unterhalb der Platte (11) befestigt ist und seine Zahnritzel (40) jeweils drehfest mit den Rollen (4) verbunden sind.

4. Vorrichtung nach Anspruch 2 oder 3, dadurch gekennzeichnet, daß die axiale Breite der Rollen (4) veränderbar ist.

5. Vorrichtung nach Anspruch 4, dadurch gekennzeichnet, daß die Rollen (4) aus mindestens zwei übereinander koaxial angeordneten, gleich großen kreisförmigen Scheiben (29. 30) bestehen, deren gegenseitiger Abstand verstellbar ist.

6. Vorrichtung nach Anspruch 5, dadurch gekennzeichnet, daß die Scheiben (29, 30) mittels mindestens zwei, vorzugsweise fünf Stangen (31) verbunden sind, die auf einem Innenkreis zum Scheibenumfang in gleichmäßigem gegenseitigen Abstand angeordnet sind.

7. Vorrichtung nach Anspruch 6, dadurch gekennzeichnet, daß die obere Scheibe (29) auf den Stangen (31) verschiebbar angeordnet ist.

8. Vorrichtung nach Anspruch 7, dadurch gekennzeichnet, daß oberhalb der Scheibe (29) eine weitere gleich große Scheibe (28) zur Aufnahme der oberen Stangenenden koaxial angeordnet ist.

9. Vorrichtung nach einem der Ansprüche 2 bis 8, dadurch gekennzeichnet, daß unmittelbar oberhalb der Rollen (4) als Bremsmittel eine Andruckleiste (43) an der Austrittsseite des Bandes (9) angeordnet ist, deren Länge gleich der Verschiebestrecke ist und die parallel zu dieser verläuft.

10. Vorrichtung nach Anspruch 9, dadurch gekennzeichnet, daß die Andruckleiste (43) verzahnt ist und ihre Zahnteilung von der Anzahl der Stangen (31) und der Umfangsgeschwindigkeit der Rollen (4) abhängig ist und die Zähne bis etwa zur Rollenmitte reichen.

11. Vorrichtung nach einem der Ansprüche 2 bis 10, dadurch gekennzeichnet, daß unmittelbar über den Rollen (4) auf der Einzugsseite eine Begrenzungsplatte (35), die bis über die Rollenmitte reicht, den Einzugsspalt abdeckend angeordnet ist.

12. Vorrichtung nach Anspruch 11, dadurch gekennzeichnet, daß die Begrenzungsplatte (35) dem Außendurchmesser der Kreisbahn der Stangen (31) angepaßte Seitenkanten aufweist.

13. Vorrichtung nach Anspruch 11 oder 12, dadurch gekennzeichnet, daß die Andruckleiste (43) und die Begrenzungsplatte (35) zusammen mit der Scheibe (29) in der Höhe über eine gemeinsame Verstellvorrichtung (16, 8, 15, 14, 17, 5) verstellbar angeordnet sind.

14. Vorrichtung nach einem der Ansprüche 9 bis 13, dadurch gekennzeichnet, daß in der Oberseite der Platte (11) und der Unterseite der Andruckleiste (43) als Bremsmittel zusätzliche Reibungsstreifen (44) übereinander angeordnet sind. deren vordere Kanten die Projektion der Rollen (4) mindestens tangieren.

15. Vorrichtung nach einem der Ansprüche 2 bis 14. dadurch gekennzeichnet, daß der Legewagen (13) über ein mit ihm verbundenes, unterhalb der Platte (11) geführtes Unterteil (27) von einem Kettenantrieb (24, 25, 26, 27, 22, 21, 19, 42) angetrieben ist.

## Claims

1. Apparatus for the zig-zag folding of a continuously fed flexible web (9), especially a textile web. into loops, with a laying carriage (13) having two rollers (4) which are arranged next to one another with parallel axes, are driven to rotate in the same direction by means of a drive device and form a feed nip and between which the web (9) is drawn in. resting against only one of the rollers (4), and is folded as a result of a to-and-fro movement of the laying carriage (13) perpendicular to the web drawing-in direction, the rollers (4) each changing their direction of rotation at the two opposite reversal points of the to-and-fro movement, in such a way that, as a result of the particular direction of the to-and-fro movement of the laying carriage (13), the web (9) rests against part of the periphery of only that particular roller

(4), of which the peripheral direction of movement in the feed nip coincides with the web drawing-in direction, characterized in that braking means (43, 44) for exerting stress on the longitudinal edges of the web (9) before folding are provided and limit the feed nip on the two end faces of the rollers (4), the braking means (43, 44) preferably being made adjustable to match different web widths.

2. Apparatus according to Claim 1, characterized in that the laying carriage (13) is mounted above a plate (11) fastened on a stand (12).

3. Apparatus according to Claim 2, characterized in that the drive device for the rollers (4) consists of a rack-and-pinion drive (39, 40), and in that the rack (39) is fastened underneath the plate (11) so as to extend parallel to the shifting direction and its pinions (40) are respectively connected to the rollers (4) fixedly in terms of rotation.

4. Apparatus according to Claim 2 or 3, characterized in that the axial width of the rollers (4) is variable.

5. Apparatus according to Claim 4, characterized in that the rollers (4) consist of at least two circular discs (29, 30) of equal size which are arranged coaxially above one another and the distance between which is adjustable.

6. Apparatus according to Claim 5, characterized in that the discs (29, 30) are connected by means of at least two, preferably five rods (31) which are arranged at a uniform distance from another in a circle set in from the disc periphery.

7. Apparatus according to Claim 6, characterized in that the upper disc (29) is arranged on the rods (31) so as to be displaceable.

8. Apparatus according to Claim 7, characterized in that arranged coaxially above the disc (29) is a further disc (28) of the same size for receiving the top ends of the rods.

9. Apparatus according to one of Claims 2 to 8. characterized in that arranged immediately above the rollers (4) as a braking means on the exit side of the web (9) is a pressure strip (43), the length of which is equal to the shifting distance and which extends parallel to this.

10. Apparatus according to Claim 9, characterized in that the pressure strip (43) is toothed. its tooth division is dependent on the number of rods (31) and on the peripheral speed of the rollers (4), and the teeth extend approximately up to the roller centre.

11. Apparatus according to one of Claims 2 to 10, characterized in that a limiting plate (35) which extends beyond the roller centre is arranged immediately above the rollers (4) on the drawing-in side, so as to cover the feed nip. 12. Apparatus according to Claim 11, characterized in that the limiting plate (35) has side edges matching the outside diameter of the circular path of the rods (31).

13. Apparatus according to Claim 11 or 12. characterized in that the pressure strip (43) and the limiting plate (35), together with the disc (29), are arranged so as to be vertically adjustable via a common adjusting device (16, 8, 15, 14, 17, 5).

14. Apparatus according to one of Claims 9 to 13, characterized in that arranged above one another as braking means in the topside of the plate (11) and the underside of the pressure strip (43) are additional friction strips (44), the front edges of which are at least tangent to the projection of the rollers (4).

15. Apparatus according to one of Claims 2 to 14, characterized in that the laying carriage (13) is driven, via a bottom part (27) connected to it and guided underneath the plate (11), by a chain drive (24, 25, 26, 27, 22, 21, 19, 42).

## Revendications

1. Dispositif pour le pliage en zig-zag, en formant des boucles, d'une bande flexible (9) amenée en continu, en particulier d'une bande textile, comprenant un chariot de pliage (13) possédant deux rouleaux (4) d'axes parallèles disposés côte à côte, entraînés en rotation dans le même sens et formant une lumière d'introduction, la bande (9), en contact avec un seul des rouleaux (4), étant introduite entre ces rouleaux et pliée grâce à un mouvement de va-et-vient perpendiculairement à la direction d'introduction de la bande, du chariot de pliage (13), les rouleaux (4) changeant de sens de rotation aux deux points opposés d'inversion du mouvement de va-et-vient de manière telle que, grâce au sens du mouvement de va-et-vient du chariot de pliage (13), la bande (9) entre en contact avec une partie de la circonférence de celui des rouleaux (4) dont le sens de rotation correspond au sens d'introduction de la bande dans la lumière d'introduction, caractérisé par des moyens de freinage (43, 44) exerçant une pression sur les bords longitudinaux de la bande (9) avant son pliage et limitant la lumière d'introduction sur les deux fronts des rouleaux (4), lesdits moyens de freinage (43, 44) étant, de préférence, réglables pour les adapter à différentes largeurs de bandes.

2. Dispositif selon la revendication 1, caractérisé en ce que le chariot de pliage (13) est monté au-dessus d'un plateau (11) fixé sur un support (12).

3. Dispositif selon la revendication 2, caractérisé en ce que le dispositif d'entraînement des rouleaux (4) consiste en un entraînement à crémaillère (39, 40), et en ce que la crémaillère (39) est fixée en dessous du plateau (11) parallèlement à la direction de déplacement et que ses pignons (40) sont respectivement solidarisés en rotation aux rouleaux (4).

4. Dispositif selon la revendication 2 ou 3, caractérisé en ce que la largeur axiale des rouleaux (4) peut être modifiée.

5. Dispositif selon la revendication 4, caractérisé en ce que les rouleaux (4) consistent en au moins deux disques circulaires (29, 30) de mêmes dimensions disposés coaxialement les uns au-dessus des autres et dont l'écart mutuel peut être modifié.

6. Dispositif selon la revendication 5, caractérisé en ce que les disques (29, 30) sont reliés entre eux au moyen d'au moins deux tiges (31), de préférence cinq, disposées à intervalles réguliers sur un cercle intérieur par rapport à la circonférence du disque.

7. Dispositif selon la revendication 6, caractérisé en ce que le disque supérieur (29) est disposé de manière à pouvoir être déplacé sur les tiges (31).

8. Dispositif selon la revendication 7, caractérisé en ce qu'au-dessus du disque (29) un autre disque (28) de mêmes dimensions est disposé coaxialement pour recevoir les extrémités supérieures des tiges (31).

9. Dispositif selon l'une des revendications 2 à 8, caractérisé par une barre de pression (43) faisant office de moyen de pression, disposée immédiatement au-dessus des rouleaux (4) du côté de la sortie de la bande (9), la longueur de cette barre étant identique au trajet de déplacement auquel elle est parallèle.

10. Dispositif selon la revendication 9, caractérisé en ce que la barre de pression (43) est dentée, que le nombre des dents dépend du nombre de tiges (31) et de la vitesse périphérique des rouleaux (4) et que les dents s'étendent sensiblement jusqu'au milieu du rouleau.

11. Dispositif selon l'une des revendications 2 à 10, caractérisé en ce qu'une plaque de délimitation (35) qui s'étend au-delà du milieu du rouleau et couvre la fente de rentrage est disposée immédiatement au-dessus des rouleaux (4) du côté de l'introduction.

12. Dispositif selon la revendication 11, caractérisé en ce que la plaque de délimitation (35) présente des bords latéraux adaptés au diamètre extérieur de la trajectoire circulaire des tiges (31).

13. Dispositif selon la revendication 11 ou 12, caractérisé en ce que la hauteur de la barre de pression (43) et de la plaque délimitation (35) peut être réglée en même temps que celle du disque (29) au moyen d'un dispositif de réglage (16, 8, 15, 14, 17, 5) commun.

14. Dispositif selon l'une des revendications 9 à 13, caractérisé en ce que sur le côté supérieur du plateau (11) et le côté inférieur de la barre de pression (43) sont disposées des bandes de frottement (44) supplémentaires faisant office de moyens de freinage et dont les bords antérieurs sont au moins tangents par rapport à la projection des rouleaux (4).

15. Dispositif selon l'une des revendications 2 à 14, caractérisé en ce que le chariot de pliage (13) est entraîné par un entraînement à chaînes (24, 25. 26, 27, 22, 21, 19, 42) au moyen d'une portion inférieure (27) guidée en dessous du plateau (11).
